# EUROPÄISCHE PATENTSCHRIFT

(11) **EP 0 215 281 B1**
(45) Veröffentlichungstag und Bekanntmachung des Hinweises auf die Patenterteilung: **14.02.1990**
(21) Anmeldenummer: 86111013.8
(22) Anmeldetag: 09.08.1986
(51) Int. Cl.: E05D 11/08, E05D 15/52

(54) **Flügellager für ein Fenster, eine Tür od. dgl.**
Bearing for a window, door or similar wing
Palier pour un battant de fenêtre, porte ou similaire

(30) Priorität: 18.09.1985 DE 8526659 U
(43) Veröffentlichungstag der Anmeldung: 25.03.1987
(73) Patentinhaber: Gretsch Unitas GmbH Baubeschläge, D-71252 Ditzingen (DE)
(72) Erfinder: Maus von Resch, Julius, D-7000 Stuttgart-1 (DE)
(74) Vertreter: Schmid, Berthold, Dipl.-Ing.

(56) Entgegenhaltungen:
- EP-A- 0 010 144
- CH-A- 199 948
- DE-C- 883 102
- FR-A- 851 655
- US-A- 1 745 545
- US-A- 4 490 884

## Beschreibung

Die Erfindung bezieht sich auf ein als unteres bandseitiges Lager eines Dreh-Kipp-Beschlags ausgebildetes Lager für einen Flügel eines Fensters, einer Tür od. dgl., mit einem Rahmen-Lagerteil und einem Flügel-Lagerteil, wobei das Rahmen-Lagerteil einen Lagerzapfen und das Flügel-Lagerteil eine Lagerhülse mit einer Lagerbohrung aufweist, die an ihrem oberen Ende mit einem axial einstellbaren Lagerstück versehen ist. Ein solches Lager ist durch die EP-A 0 010 144 bekannt geworden. Dieses Lager ermöglicht aufgrund seines in vertikaler Richtung verstellbaren Lagerstücks eine Vertikalausrichtung des Flügels. Ansonsten ist es ein normalgängiges Lager, welches ohne besonderen Kraftaufwand geöffnet und geschlossen werden kann. Solche Lager haben den Nachteil, daß sie sehr genau eingebaut werden müssen. Wenn der Flügel nicht exakt im Lot steht, so führt dies zu einer unerwünschten Flügelbewegung gegenüber seinem festen Rahmen. Der Flügel bleibt deshalb in einer geringen Drehöffnungsstellung, die zu Lüftungszwecken an sich ausreichen würde, nicht stehen.

Durch die US-A 4 490 884 ist ein Lager für einen drehbar gelagerten Flügel bekannt geworden, dessen Reibungswiderstand beim Öffnen veränderbar ist. Man kann die Veränderung bis hin zur Schwergängigkeit erhöhen. Dieser Flügel kann also selbst bei nicht ganz korrekter Montage in der jeweils gewünschten Öffnungslage stehen bleiben, wenn man die Schwergängigkeit dementsprechend einstellt. Hierbei wird es allerdings als nachteilig angesehen, daß der Flügel in vertikaler Richtung gegenüber dem festen Rahmen nicht justiert werden kann. Infolgedessen muß man ihn zumindest insoweit sehr genau montieren, was einen entsprechenden Aufwand mit sich bringt.

Durch die US-A 1 745 545 ist ein Beschlag bekannt geworden, mit dem man eine drehbar gelagerte Tür mehr oder weniger schwergängig justieren kann. Hierzu wird jedoch ein aufwendiger, komplizierter und damit auch störanfälliger Mechanismus vorgeschlagen, der für eine Verwendung bei einem modernen Fensterbeschlag nicht in Frage kommt. Sowohl bei diesem Beschlag als auch dem zuvor besprochenen Lager nach der US-A 4 490 884 erfolgt die Veränderung der Reibung jeweils mit Hilfe einer Klemmhülse. Auch beim Beschlag der US-A 1 745 545 ist eine Vertikaleinstellung der Tür nicht möglich.

Die Aufgabe der Erfindung wird nun darin gesehen, ein Lager gemäß dem Oberbegriff des Anspruchs 1 so weiterzubilden, daß unter Beibehaltung der vertikalen Einstellmöglichkeit des Flügels das unerwünschte Verstellen aus einer vom Benutzer vorgegebenen Drehlage zumindest erschwert wird, ohne daß dies zu einer nachteiligen Beeinflussung der Bedienung des Flügels führt.

Zur Lösung dieser Aufgabe wird erfindungsgemäß vorgeschlagen, daß das Lager gemäß dem Oberbegriff des Anspruchs 1 entsprechend dem kennzeichnenden Teil dieses Anspruchs ausgebildet ist. Durch die nunmehr mögliche Veränderung des Lagerbohrungsquerschnittes im Bereich des unteren Teils der Lagerhülse kann man das Spiel zwischen Lagerzapfen und Lagerbohrung so festlegen, daß der Flügel einerseits nicht schwergängig wird, andererseits aber bei nicht ganz perfekten Einbau des Fensters oder der Tür eine Lagerreibung vorhanden ist, welche das Verstellen unter dem Eigengewicht oder unter einem Luftzug zumindest erschwert, vorzugsweise aber vermeidet. Trotzdem bleibt die Möglichkeit der Vertikalausrichtung des Flügels erhalten.

Es ist nicht unbedingt notwendig, daß der Lagerdurchmesser zentrisch verengt oder erweitert wird, vielmehr erreicht man eine Klemmung auch durch eine leichte federelastische Verformung der Lagerbohrung, wobei der ursprünglich runde Querschnitt nicht mehr vollkommen erhalten bleibt. Wegen der geringen, hier in Betracht kommenden Veränderung des Lagerspiels hat dies aber auf die Lagerung selbst keinen nachteiligen Einfluß.

Andererseits ermöglicht diese Veränderung des wirksamen Lagerspiels eine Herstellung der einzelnen Teile mit größerer Toleranz als bisher üblich, so daß der evtl. auftretende bauliche Mehraufwand hierdurch wieder ausgeglichen wird.

Eine Weiterbildung der Erfindung sieht vor, daß der untere Teil der Lagerhülse als Klemmhülse ausgebildet ist. Er kann mittels wenigstens einer Klemmschraube verengt werden. Klemmschrauben eignen sich in besonderer Weise zur sehr feinfühligen Veränderung des Lagerspiels bzw. der Bremswirkung. Ein besonderes Sicherungselement ist in der Regel nicht erforderlich, vielmehr ist die Klemmschraube meist selbsthemmend.

In weiterer Ausgestaltung der Erfindung wird vorgeschlagen, daß sich im geschlitzten Teil der Lagerhülse ein geschlitzter hülsenförmiger Bremsring, vorzugsweise aus Kunststoff, befindet. In der Regel reicht ein einziger Schlitz der Lagerhülse und des Bremsrings aus. Durch die Schlitzbreite sowie die federelastischen Eigenschaften von Lagerhülse und Bremsring wird das theoretisch maximal mögliche Maß der Lagerbohrungsverengung festgelegt. Bei eingestecktem Lagerzapfen wird dieses Maximalmaß jedoch kaum ausgenutzt. Somit ergeben sich auch praktisch keine nennenswerten Abweichungen von der zylindrischen Form. Wenn die Lagerhülse auf ihrer gesamten Länge geschlitzt ist, so erstreckt sich zweckmäßigerweise auch der hülsenförmige Bremsring über etwa die gesamte Lagerhülsenlänge. Bei Kunststoffausführung ist ein Material zu wählen, das einerseits den auftretenden Belastungen standhält und andererseits eine Eignung als Lagermaterial besitzt.

Eine weitere Variante der Erfindung kennzeichnet sich dadurch, daß der Bremsring drehfest in der Lagerhülse bzw. deren als Klemmhülse ausgebildetem Teilstück gehalten ist. Man verhindert dadurch ein Drehen des Bremsrings in der Lagerhülse, so daß für das Drehen bzw. Halten des Flügels nur die Reibung zwischen dem Klemmhülseninnern und dem Material des Lagerzapfens maßgeblich ist.

Weitere Ausgestaltungen und Vorteile des erfindungsgemäßen Lagers ergeben sich aus der nachfolgenden Zeichnungsbeschreibung.

Die Zeichnung zeigt ein Ausführungsbeispiel der Erfindung. Hierbei stellen dar:
Fig. 1 Eine Seitenansicht des in der erfindungsgemäßen Weise ausgebildeten Lagerteils des Lagers der in Frage stehenden Art,
Fig. 2 in vergrößertem Maßstab einen Schnitt gemäß der Linie 11-11 der Fig. 1.

Beim Ausführungsbeispiel handelt es sich um ein Dreh-Kipp-Lager mit einem Flügel-Lagerteil 1 und einem nicht dargestellten in herkömmlicher Weise ausgebildeten Lagerteil eines festen Rahmens. Die Lagerhülse 2 befindet sich dabei am Flügel-Lagerteil 1, während sich der in diesem Falle schwenkbar gelagerte Lagerzapfen, welcher von unten her in Richtung des Pfeils 3 in die Lagerhülse 2 eingreift, am Lagerteil des festen Rahmens befindet. Demnach ist der Flügel im Sinne des Dopelpfeils 4 um die geometrische Achse 5 des Lagerzapfens drehbar und in Richtung des Pfeils 6 in eine Kippstellung überführbar. Die geometrische Zapfenachse 5 ist zugleich auch die geometrische Achse der Lagerhülse 2. Die geometrische Kippachse 7 ist in Fig. 1 symbolisch eingetragen.

Das Lager des Ausführungsbeispiels dient insbesondere zum Lagern eines vergleichweise schweren Flügels eines Fenster oder einer Tür an einem Blendrahmen. Infolgedessen ist es als verstärkte Ausführung mit Tragwinkeln 8 und 9 ausgebildet In Verlängerung des kurzen Winkelschenkels des Tragwinkels 8 erstreckt sich noch ein damit einstückig gefertigter unterer Tragarm 10. Dieser und die beiden vertikalen Schenkel der Tragwinkel 8 und 9 werden am zugeordneten bandseitigen Vertikalschenkel bzw. am unteren horizontalen Schenkel des Flügelrahmens angeschraubt. Die Verbindung des vertikalen längeren Winkelschenkels 11 des Tragwinkels 8 mit einem Lagerkörper 12 erfolgt über Niete 13, wobei es sich vorzugsweise um angeformte Nietzapfen des Lagerkörpers 12 handelt. Eine Bohrung 14 des lagerkörpers 12 sowie eine damit fluchtende Bohrung am oberen Ende des vertikalen Winkelschenkels 11 dient zum Durchtritt einer Befestigungsschraube. Weitere Befestigungsbohrungen sind gemäß Fig. 1 der Zeichnung an den beiden Tragwinkeln 8 und 9 vorgesehen.

An den Lagerkörper 12 schließt sich ein winkel-oder bogenförmiger Lageransatz 15 an, an welchem der kurze Winkelschenkel des Tragwinkels 9 unten unmittelbar anliegt. Die Verbindung zwischen diesen drei Teilen erfolgt durch Nieten.

Die Lagerhülse 2 ist ein Teil des Lagerkörpers 12. Sie ist mit Hilfe eines Querschlitzes 16 in zwei, vorzugsweise ungleich lange Teile unterteilt, wobei der kürzere untere Teil in der Art einer Klemmhülse 17 ausgebildet ist. Man erreicht dies mit Hilfe eines Vertikalschlitzes 18, der annähernd radial zur Lagerbohrung 19 verläuft. Er erstreckt sich von der in Fig. 2 links gelegenen vertikalen Fläche 20 des Lagerkörpers 12 bis zur Bohrung 21 der Lagerhülse 2. In letzterer befindet sich ein hülsenförmiger Bremsring 22. Der Querschlitz 16 erstreckt sich über etwa die Hälfte des Lagerkörpers 12, wie man Fig. 2 der Zeichnung deutlich entnehmen kann. Demnach verläuft sein inneres Ende 23 etwa durch die geometrische Zapfen- bzw. Lagerachse 5. Beim Ausführungsbeispiel verlaufen der Quer- und der Längsschlitz senkrecht zueinander, wobei sich der Querschlitz senkrecht zur geometrischen Achse 5 erstreckt, während der Längsschlitz in Richtung der geometrischen Zapfenachse 5 und parallel zur Flügelebene verläuft. Durch die beschriebene Ausbildung des Lagerkörpers 12 kann dieser einstückig und damit preisgünstig gefertigt werden.

Am hülsenförmigen Bremsring 22 befindet sich außen eine radial abstehende, in Richtung seiner Achse erstreckende, vorzugsweise angeformte Feder 24, die in eine Innennut 25 der Klemmhülse 17 und damit auch des Lagerkörpers 12 eingreift. Dadurch ist der Bremsring drehfest in der Lagerhülse 2 behalten. Wenn man auf ein entsprechendes Spiel im Nut- und Federbereich verzichtet, so kann der Bremsring dadurch auch in axialer Richtung gehalten werden. Gegenüberliegend, also um 180_{°} am Umfang versetzt, ist der sich über die gesamte Länge erstreckende Schlitz 26 des hülsenförmigen Bremsrings 22. Er ermöglicht das Verengen und Aufweiten des Querschnitts der Lagerbohrung 19.

Das Verengen der Lagerbohrung erfolgt durch Eindrehen einer Klemmschraube 27 in ein Gewinde 28 des Lagerkörpers 12. Es befindet sich genau gesagt in dem in Fig. 2 oberhalb des Längsschlitz 18 gelegenen Teilstück des Lagerkörpers. Das darunter liegende Teilstück besitzt eine abgesetzte Bohrung 29 zum Durchstecken der Klemmschraube 27, wobei sich im erweiterten Bohrungsteil der Kopf der als Innensechskantschraube ausgebildeten Klemmschraube befindet. Das Eindrehen der letzteren bewirkt nicht nur eine Verengung des Längsschlitzes 18, sondern auch der Lagerhülsenbohrung 21. Diese Verengung überträgt sich auf den satt daran anliegenden hülsenförmigen Bremsring 22, so daß sich dessen Längsschlitz 26 verengt. Demnach ist die gesamte Verengung der Lagerbohrung 19 und damit auch die Reduzierung des Lagerspiels vorzugsweise durch die Breite des Längsschlitzes 26 des hülsenförmigen Bremsrings 22 bestimmt.

Fig. 2 entnimmt man, daß die Längsachse der Innennut 25 des Lagerkörpers 12 mit dem Längsschlitz 18 und damit auch dem Inneren Ende des Querschlitzes einen Winkel von vorzugsweise etwa 45° einschließt, wobei die Innennut gegen das Gewinde 28 für die Klemmschraube 27 weist.

In eine Bohrung am in Gebrauchslage oberen Ende der Lagerhülse 2 ist ein Gewindebolzen 31 eingedreht, dessen unteres, insbesondere abgesetztes zapfenförmiges Ende in eine entsprechende Bohrung eines Lagerstücks 30 eingreift. Dieses besitzt an seinem nach unten weisenden Ende eine kalottenförmige Ausnehmung 32, Daran liegt das ballige Ende des Lagerzapfens an. Mit Hilfe dieser Einrichtung kann man den Flügel im Bereich des bandseitigen unteren Endes gegenüber dem festen Rahmen in Höhenrichtung einstellen.

## Patentansprüche

1. Als unteres bandseitiges Lager eines Dreh-Kipp-Beschlags ausgebildetes Lager für einen Flügel eines Fensters, einer Tür od. dgl. mit einem Rahmen-Lagerteil und einem Flügel-Lagerteil (1), wobei das Rahmen-Lagerteil einen Lagerzapfen und das Flügel-Lagerteil eine Lagerhülse (2) mit einer Lagerbohrung (19) aufweist, die an ihrem oberen Ende mit einem axial einstellbaren Lagerstück (30) versehen ist, dadurch gekennzeichnet, daß die Lagerhülse (2) mittels eines sich etwa senkrecht zur Lagerbohrung (19) erstreckenden Querschlitzes (16) in einen in Gebrauchslage oberen und unteren Teil unterteilt ist, wobei der lichte Querschnitt der Lagerbohrung (19) im Bereich des unteren Teils (17) der Lagerhülse (2) einstellbar ist und sich das innere Ende (23) des Querschlitzes (16) etwa durch die geometrische Lagerachse (5) erstreckt.

2. Lager nach Anspruch 1, dadurch gekennzeichnet, daß der untere Teil der Lagerhülse (2) als Klemmhülse (17) ausgebildet ist.

3. Lager nach Anspruch 2, dadurch gekennzeichnet, daß sich im geschlitzten Teil (17) der Lagerhülse (2) ein geschlitzter, hülsenförmiger Bremsring (22), vorzugsweise aus Kunststoff, befindet.

4. Lager nach Anspruch 3, dadurch gekennzeichnet, daß der Bremsring (22) drehfest in der Lagerhülse (2) bzw. deren als Klemmhülse (17) ausgebildetem Teilstück gehalten ist.

5. Lager nach Anspruch 4, dadurch gekennzeichnet, daß der Bremsring (22) eine insbesondere angeformte, sich in Längsrichtung (3) erstreckende, radial nach außen vorstehende Feder (24) aufweist, die in eine Innennut (25) der Klemmhülse (17) eingreift.

6. Lager nach Anspruch 5, dadurch gekennzeichnet, daß die Feder (24) des Bremsrings (22) etwa um 180_{°} versetzt zu dessen Längsschlitz (26) angeordnet ist.

7. Lager nach wenigstens einem der Ansprüche 2 bis 6, dadurch gekennzeichnet, daß die Lagerhülse (2) einstückig mit einem Lagerkörper (12) des Flügel-Lagerteils (1) gefertigt ist und der Lagerkörper einen bis zur Bohrung (21) der Lagerhülse reichenden Längsschlitz (18) aufweist, wobei jede Klemmschraube (27) den Längsschlitz (18) quer durchsetzt und sich ihre Längsachse etwa senkrecht zur Bohrungsachse (5) erstreckt.

8. Lager nach Anspruch 7, dadurch gekennzeichnet, daß das jenseits des Längsschlitzes (18) gelegene Beschlagteil-Teilstück ein Gewinde (28) für die Klemmschraube (27) und das diesseits gelegene, eine insbesondere abgesetzte Durchgangsbohrung (29) zur versenkten Aufnahme des Schraubenkopfes aufweist.

9. Lager nach Anspruch 7 oder 8, dadurch gekennzeichnet, daß sich der Längsschlitz (18) an dem dem Rahmen zugeordneten Teilstück des Lagerteils (1) befindet und der Längsschlitz etwa parallel zur Rahmenebene verläuft.

10. Lager nach wenigstens einem der Ansprüche 5 bis 9, dadurch gekennzeichnet, daß die Längsachse der Innennut (25) des Lagerkörpers (12) mit dem Längsschlitz (18) einen Winkel von etwa 45_{°} einschließt, wobei die Innennut (25) gegen das Gewinde (28) für die Klemmschraube (27) weist.

11. Lager nach wenigstens einem der Ansprüche 7 bis 10, dadurch gekennzeichnet, daß das die Lagerbohrung (19) aufweisende Lagerteil (1) als verstärktes Lagerteil mit zumindest einem am Lagerkörper (12) befestigten Verstärkungs- oder Tragwinkel (8, 9) ausgebildet ist.

12. Lager nach wenigstens einem der Ansprüche 7 bis 11, dadurch gekennzeichnet, daß der Lagerkörper (12) aus Druckguß, insbesondere Zinkdruckguß, gefertigt ist.

13. Lager nach wenigstens einem der vorhergehenden Ansprüche, dadurch gekennzeichnet, daß das die Lagerbohrung (19) aufweisende Lagerteil das Flügel-Lagerteil ist.

## Claims

1. A bearing for a leaf of a window, a door or the like, and constructed as the bottom bearing of a turn-and-tilt fitting, with a frame bearing part and a leaf bearing part (1), the frame bearing part comprising a bearing journal while the leaf bearing part comprises a bearing sleeve (2) with a bearing bore (19) provided at its upper end with an axially adjustable bearing member (30), characterised in that the bearing sleeve (2) is sub-divided into what is, in the position of use, an upper and a lower part by means of a transverse slot (16) exending substantially at right- angles to the bearing bore (19), the clear cross-section in the bearing bore (19) being adjustable in the region of the bottom part (17) of the bearing sleeve (2), the inner end (23) of the transverse slot (16) extending substantially through the geometrical bearing axis (5).

2. A bearing according to Claim 1, characterised in that the bottom part of the bearing sleeve (2) is constructed as a clamping sleeve (17).

3. A bearing according to Claim 2, characterised in that a slotted sleeve-like brake ring (22) preferably of synthetic plastics material, is disposed in the slotted part (16) of the bearing sleeve (2).

4. A bearing according to Claim 3, characterised in that the brake ring (22) is rotationally rigid in the bearing sleeve (2) or in its portion which is constructed as a clamping sleeve (17).

5. A bearing according to Claim 4, characterised in that the brake ring (22) comprises an in particular integrally moulded radially outwardly projecting spring (24) which extends in the longitudinal direction (3) and engages an internal groove (25) in the clamping sleeve (17).

6. A bearing according to Claim 5, characterised in that the spring (24) of the brake ring (22) is disposed substantially at an offset of about 180_{°} in respect of the longitudinal slot (26).

7. A bearing according to at least one of Claims 2 to 4, characterised in that the bearing sleeve (2) is produced in one piece with a bearing member (12) of the leaf bearing part (1) and in that the bearing body has a longitudinal slot (18) extending as far as the bore (21) in the bearing sleeve, each clamping screw (27) traversing the longitudinal slot (18), its longitudinal axis extending substantially at a right-angle to the axis (5) of the bore.

8. A bearing according to Claim 7, characterised in that the part of the fitting situated on the other side of the longitudinal slot (28) has a screwthread (18) for the clamping screw (27) while that which is on this side comprises an in particular stepped through-bore (29) for the concealed receiving of the screwhead.

9. A bearing according to Claim 7 or 8, characterised in that the longitudinal slot (18) is disposed on that part of the bearing (1) which is associated with the frame while the longitudinal slot extends substantially parallel with the frame plane.

10. A bearing according to at least one of Claims 5 to 9, characterised in that the longitudinal axis of the inner groove (25) of the bearing body (12) subtends with the longitudinal slot (18) an angle of about 45_{°}, the inner groove (25) pointing towards the screwthread (28) for the clamping screw (27).

11. A bearing according to at least one of Claims 7 to 10, characterised in that the bearing part (1) which comprises the bearing bore (19) is constructed as a reinforced bearing part with at least one reinforcing or supporting angle (8, 9) mounted on the bearing body (12).

12. A bearing according to at least one of Claims 7 to 11, characterised in that the bearing body (12) is produced from pressure die cast material, particularly pressure die cast zinc.

13. A bearing according to at least one of the preceding Claims, characterised in that the bearing part comprising the bearing bore (19) is the leaf bearing part.

## Revendications

1. Palier pour le battant d'une fenêtre, d'une porte ou analogue, conformé en palier inférieur, du côté de la bande d'une garniture à pivotement et à basculement, avec une partie de palier appartenant au châssis et une partie de palier (1) pour le battant, la partie de palier pour le châssis étant dans un tourillon et la partie de palier pour le battant étant une douille de palier (2) avec un forure de palier (19) qui est pourvue à son extrémité supérieure d'une pièce de palier (30) réglable axialement, caractérisé en ce que la douille de palier (2) est divisée, au moyen d'une fente transversale (16) s'étendant à peu près perpendiculairement à la forure de palier (19), en une partie supérieure en cours d'emploi et en une partie inférieure, la section transversale libre de la forure de palier (19) dans la région de la partie inférieure (17) de la douille de palier (2) étant réglable et l'extrémité inférieure (23) de la fente transversale (16) s'étendant à peu près à travers l'axe de palier géométrique (5).

2. Palier suivant la revendication 1, caractérisé en ce que la partie inférieure de la douille de palier (2) est conformée en douille de serrage (17).

3. Palier suivant la revendication 2, caractérisé en ce que, dans la partie fendue (17) de la douille de palier (2) se trouve une bague de freinage (22) en forme de douille, fendue, de préférence en matière synthétique.

4. Palier suivant la revendication 3, caractérisé en ce que la bague de freingage (22) est maintenue bloquée en rotation dans la douille de palier (2), respectivement dans la pièce partielle conformée en douille de serrage (17).

5. Palier suivant la revendication 4, caractérisé en ce que la bague de freinage (22) présente un ressort (24) formé en particulier, qui s'étend dans la direction longitudinale (3), s'avançant radialement vers l'extérieur, qui s'engage dans une rainure intérieure (25) de la douille de serrage (17).

6. Palier suivant la revendication 5, caractérisé en ce que le ressort (24) de la bague de freinage (22) est disposé avec un décalage d'environ 180_{°} par rapport à sa fente longitudinale (26).

7. Palier suivant au moins l'une des revendications 2 à 6, caractérisé en ce que la douille de palier (2) est faite d'une pièce avec un corps de palier (12) de la partie de palier (1) pour le battant, et en ce que le corps de palier présente une fente longitudinale (18) allant jusqu'à la forure (21) de la douille de palier, chaque vis de serrage (27) traversant transversalement la fente longitudinale (18), et en ce que son axe longitudinal s'étend à peu près perpendiculairement à l'axe (5) de la forure.

8. Palier suivant la revendication 7, caractérisé en ce que la pièce partielle de la partie de garniture placée en avant de la fente longitudinale (18) présente un filetage (28) pour la vis de serrage (27) et en ce que la partie placée en arrière présente une forure de passage (29) en particulier décalée pour recevoir, en la noyant, la tête de la vis.

9. Palier suivant la revendication 7 ou 8, caractérisé en ce que la fente longitudinale (18) se trouve sur la pièce partielle de la partie de palier (1) associée au châssis et en ce que la fente longitudinale s'étend à peu près parallèlement au plan du châssis.

10. Palier suivant au moins l'une des revendications 5 à 9, caractérisé en ce que l'axe longitudinal de la rainure intérieure (25) du corps de palier (12) forme, avec la fente longitudinale (18), un angle d'environ 45_{°}, la rainure intérieure (25) étant orientée en face du filetage (28) pour la vis de serrage (27).

11. Palier suivant au moins l'une des revendications 7 à 10, caractérisé en ce que la partie de palier (1) présentant la forure de palier (19) est conformée comme partie de palier renforcée, avec au moins une cornière de renforcement ou de support (8, 9) fixée au corps de palier (12).

12. Palier suivant au moins l'une des revendications 7 à 11, caractérisé en ce que le corps de palier (12) est fait d'une pièce coulée sous pression, en particulier d'une pièce coulée sous pression en zinc.

13. Palier suivant l'une des revendications précédentes, caractérisé en ce que la partie de palier présentant la forure de palier (19) est la partie de palier du battant.
